# EUROPÄISCHE PATENTSCHRIFT

(11) **EP 0 585 279 B1**
(45) Veröffentlichungstag und Bekanntmachung des Hinweises auf die Patenterteilung: **02.08.1995**
(21) Anmeldenummer: 92909791.3
(22) Anmeldetag: 11.05.1992
(51) Int. Cl.: A61H 7/00, A61H 9/00

(54) **MASSAGEGERÄT**
MASSAGE DEVICE
DISPOSITIF DE MASSAGE

(30) Priorität: 21.05.1991 DE 4116466; 28.06.1991 DE 4121416; 30.09.1991 DE 4132464; 15.02.1992 DE 4204547
(43) Veröffentlichungstag der Anmeldung: 09.03.1994
(73) Patentinhaber: CELIK, Ursula, D-50765 Köln (DE)
(72) Erfinder: CELIK, Ursula, D-50765 Köln (DE)
(74) Vertreter: Happe, Otto, Dipl.-Ing.
(86) Internationale Anmeldenummer: EP9201029
(87) Internationale Veröffentlichungsnummer: WO9220315

(56) Entgegenhaltungen:
- EP-A- 0 092 449
- DE-C- 427 822
- DE-C- 523 208
- FR-A- 638 309
- GB-A- 435 524
- US-A- 2 642 863

## Beschreibung

Die Erfindung betrifft ein Massagegerät, das ein Massagegefäß und eine Saugpumpe aufweist und das mit einem Handgriff versehen ist, wobei das Massagegefäß beweglich an dem Handgriff angeordnet ist.

Bei den meisten bekannten Massagegeräten, die mit einem Handgriff versehen sind, ist der Handgriff mit dem Massagegefäß starr verbunden. Diese Massagegeräte erfordern eine besonders sorgfältige Handhabung, damit das Massagegefäß immer mit seiner gesamten Auflagefläche mit dem Körper des Patienten in Berührung bleibt. Eine zweckentsprechende Anwendung derartiger Massagegeräte bei der Selbstbehandlung durch den Patienten ist daher mit erheblichen Schwierigkeiten verbunden.

Es ist auch ein Massagegerät bekannt, bei dem das Massagegefäß schwenkbar an dem Handgriff angeordnet ist (FR-A-638 309). Hierdurch ist nur in sehr begrenztem Maße eine Anpassung der Anlagefläche des Massagegerätes an den Körper des Patienten möglich, da das Massagegefäß nur Bewegungen um eine einzige Achse ausführen kann.

Bekannt sind auch Massagegeräte, bei denen das Massagegefäß als an dem Handgriff drehbar angeordneter Hohlkörper ausgebildet ist, der bei Durchführung der Massage auf dem Körper des Patienten abrollt (DE-C-523 208 und DE-C-427 822). Die Drehbarkeit des Massagegefäßes ermöglicht jedoch keine Anpassung der Anlagefläche des Massagegerätes an den Körper des Patienten.

Der Erfindung liegt die Aufgabe zugrunde, das eingangs erwähnte Massagegerät so auszubilden, daß stets eine einwandfreie Anpassung der Auflagefläche des Massagegefäßes an den Körper des Patienmeten gewährleistet ist, so daß auch bei der Selbstbehandlung durch den Patienten keinerlei Schwierigkeiten auftreten.

Die Lösung der gestellten Aufgabe besteht darin, daß das Massagegefäß mit dem Handgriff dreh- und schwenkbar verbunden ist. Das erfindungsgemäße Massagegerät gestattet Bewegungen des Massagegefäßes um mehrere Achsen, so daß unabhängig von den Bewegungen der das Massagegerät führenden Hand das Massagegefäß mit seiner gesamten Auflagefläche stets mit dem Körper des Patienten in Berührung bleibt, wenn nur ein geringer Druck mit dem Massagegefäß auf den Körper ausgeübt wird.

In Ausgestaltung der Erfindung ist an dem Massagegefäß ein Stab befestigt, der in dem Handgriff drehbar gelagert ist und der an seinem dem Massagegefäß zugewandten Ende einen gabelförmigen Ansatz aufweist, wobei die beiden Enden des gabelförmigen Ansatzes in an dem Massagegefäß vorgesehene Schwenklager eingreifen, so daß das Massagegefäß gegenüber dem drehbaren Stab schwenkbar ist, und daß der Innenraum des Massagegefäßes über einen Schlauch mit der Saugpumpe in Verbindung steht. Die Saugpumpe kann dabei aus einem mit der Hand zu betätigenden Gummiball bestehen. Die Saugpumpe kann aber auch als Kolbenpumpe, Elektro-Vakuumpumpe o. dgl. ausgebildet sein. Da der Schlauch eine elastische Verbindung zwischen der Saugpumpe und dem Massagegefäß bildet, werden die Bewegungen des Massagegefäßes gegenüber dem Handgriff durch den Schlauch nicht behindert. Der Schlauch kann dabei die einzige Verbindung zwischen der Saugpumpe und dem Massagegefäß bilden.

Damit bei den Dreh- und Schwenkbewegungen des Massagegefäßes keine Momente auftreten können, liegen nach einem weiteren Merkmal der Erfindung die Drehachse des Stabes und die Schwenkachse des Massagegefäßes in der gleichen Ebene.

Bei einer bevorzugten Ausführungsform der Erfindung ist der Stab über eine Torsionsfeder mit dem Handgriff verbunden, derart, daß der Stab immer wieder in seine Grundstellung zurückgeführt wird. Die Funktion der Torsionsfeder kann auch der Schlauch übernehmen.

Bei einer anderen Ausführungsform der Erfindung ist der obere Teil des Massagegefäßes kugelförmig ausgebildet und ist der Handgriff an seinem dem Massagegefäß zugewandten Ende mit einem Ring bzw. mit einer Haube mit kalottenförmiger Innenwandung versehen, der bzw. die den kugelförmigen Teil des Massagegefäßes umgreift.

Eine andere Ausführungsform des erfindungsgemäßen Massagegerätes besteht darin, daß der Handgriff als das Massagegefäß umgebende Glocke ausgebildet ist, die mit dem Massagegefäß dreh- und schwenkbar verbunden ist. Vorteilhafterweise ist das Massagegefäß mit der Glocke kardanisch verbunden. Dadurch ist eine besonders gute Anpassung des Massagegefäßes an die zu behandelnden Körperstellen gewährleistet.

Bei einer weiteren Ausführungsform der Erfindung ist zwischen dem Massagegefäß und der Glocke ein Ring vorgesehen, der zwei innere Drehlager und zwei äußere Drehlager aufweist, wobei die inneren Drehlager mit dem Massagegefäß und die äußeren Drehlager mit der Glocke verbunden sind.

In Weiterbildung der Erfindung ist die Saugpumpe mit der Glocke fest verbunden. Die Saugpumpe kann dabei außerhalb oder innerhalb der Glocke angeordnet sein.

In der Zeichnung sind mehrere Ausführungsbeispiele des erfindungsgemäßen Massagegerätes dargestellt. Es zeigen:
- Fig. 1: ein Massagegerät in Seitenansicht;
- Fig. 2: eine Draufsicht auf das Massagegefäß des in Fig. 1 dargestellten Massagegerätes;
- Fig. 3: ein zweites Massagegerät in Seitenansicht;
- Fig. 4: ein drittes Massagegerät in Seitenansicht;
- Fig. 5: ein Massagegerät in einem Halbschnitt;
- Fig. 6: ein anderes Massagegerät in einem Längsschnitt;
- Fig. 7: das in Fig. 6 dargestellte Massagegerät in einer Ansicht von unten.

Das in den Fig. 1 und 2 dargestellte Massagegerät weist ein Massagegefäß 1 und eine Saugpumpe 2 auf, zwischen denen ein Handgriff 3 angeordnet ist. Das Massagegefäß 1 und der Handgriff 3 stehen über einen Stab 4 miteinander in Verbindung, während das Massagegefäß 1 und die Saugpumpe 2 über einen Schlauch 5 miteinander in Verbindung stehen, wobei in dem dargestellten Ausführungsbeispiel der Schlauch 5 durch den Handgriff 3 hindurchgeführt ist. Der Stab 4, der in dem Handgriff 3 um eine Drehachse A4 drehbar gelagert ist, weist an seinem dem Massagegefäß 1 zugewandten Ende einen gabelförmigen Ansatz 6 auf, dessen beide Enden in Schwenklager 7 eingreifen, die an dem Massagegefäß 1 vorgesehen sind, so daß sich das Massagegefäß 1 um eine Schwenkachse A1 bewegen kann. Das hintere Ende des Stabes 4 ist über eine Torsionsfeder 8 mit dem Handgriff 3 verbunden.

Bei dem in Fig. 3 dargestellten Massagegerät ist der obere Teil 9 des Massagegefäßes 1 kugelförmig ausgebildet, während der Handgriff 3 an seinem dem Massagegefäß 1 zugewandten Ende mit einem Ring 10 versehen ist, der eine kalottenförmige Innenwandung 11 aufweist und der den kugelförmigen Teil 9 des Massagegefäßes 1 umgreift. Das Massagegefäß 1 kann an seinem mit dem Körper des Patienten in Berührung kommenden Rand mit einer Beschichtung 12 aus einem selbstölenden Werkstoff verbunden sein. Der zum Massagegefäß 1 führende Schlauch 5, der auch in diesem Falle - wie mit strichpunktierten Linien angedeutet - durch den Handgriff 3 hindurchgeführt sein kann, steht mit einer beliebigen Pumpe in Verbindung. Hierbei kann der Schlauch 5 die einzige Verbindung zwischen dem Massagegefäß 1 und der Saugpumpe bilden.

In Fig. 4 ist ein Massagegerät dargestellt, bei dem der kugelförmige Teil 9 des Massagegefäßes 1 von einer Haube 13 mit kalottenförmiger Innenwandung 11 umfaßt wird. An der Oberseite der Haube 13 ist ein Handgriff 3 vorgesehen.

Das in Fig. 5 dargestellte Massagegerät weist ein Massagegefäß 1 auf, das über einen Schlauch 5 mit einer Saugpumpe 2 verbunden und das von einer Glocke 13 umgeben ist. Die Glocke 13 ist über zwei Drehlager 14, die sich diametral gegenüberliegen, mit dem Massagegefäß 1 verbunden.

Bei dem in den Fig. 6 und 7 dargestellten Massagegerät ist das Massagegefäß 1 kardanisch mit der umgebenden Glocke 13 verbunden. Hierzu dient ein Ring 15, der über zwei sich diametral gegenüberliegende innere Drehlager 16 mit dem Massagegefäß 1 und über zwei sich diametral gegenüberliegende äußere Drehlager 17 mit der Glocke 13 verbunden ist. Über einen Schlauch 5 ist das Massagegefäß 1 mit einer - nicht dargestellten - Saugpumpe verbunden.

## Patentansprüche

1. Massagegerät, das ein Massagegefäß und eine Saugpumpe aufweist und das mit einem Handgriff versehen ist, dadurch gekennzeichnet, daß das Massagegefäß (1) mit dem Handgriff (3) dreh- und schwenkbar verbunden ist.

2. Massagegerät nach Anspruch 1, dadurch gekennzeichnet, daß an dem Massagegefäß (1) ein Stab (4) befestigt ist, der in dem Handgriff (3) drehbar gelagert ist und der an seinem dem Massagegefäß (1) zugewandten Ende einen gabelförmigen Ansatz (6) aufweist, wobei die beiden Enden des gabelförmigen Ansatzes (6) in an dem Massagegefäß (1) vorgesehene Schwenklager (7) eingreifen, so daß das Massagegefäß (1) gegenüber dem drehbaren Stab (4) schwenkbar ist, und daß der Innenraum des Massagegefäßes (1) über einen Schlauch (5) mit der Saugpumpe (2) in Verbindung steht.

3. Massagegerät nach Anspruch 1 oder 2, dadurch gekennzeichnet, daß die Drehachse (A4) des Stabes (4) und die Schwenkachse (A1) des Massagegefäßes (1) in der gleichen Ebene liegen.

4. Massagegerät nach Anspruch 1, 2 oder 3, dadurch gekennzeichnet, daß der Stab (4) über eine Torsionsfeder (8) mit dem Handgriff (3) verbunden ist, derart, daß der Stab (4) immer wieder in seine Grundstellung zurückgeführt wird.

5. Massagegerät nach Anspruch 1, dadurch gekennzeichnet, daß der obere Teil (9) des Massagegefäßes (1) kugelförmig ausgebildet ist und daß der Handgriff (3) an seinem dem Massagegefäß (1) zugewandten Ende mit einem Ring (10) bzw. mit einer Haube (13) mit einer kalottenförmigen Innenwandung (11) versehen ist, der bzw. die den kugelförmigen Teil (9) des Massagegefäßes (1) umgreift.

6. Massagegerät nach Anspruch 1, dadurch gekennzeichnet, daß der Handgriff als das Massagegefäß (1) umgebende Glocke (13) ausgebildet ist, die mit dem Massagegefäß (1) dreh- und schwenkbar verbunden ist.

7. Massagegerät nach Anspruch 6, dadurch gekennzeichnet, daß das Massagegefäß (1) mit der Glocke (13) kardanisch verbunden ist.

8. Massagegerät nach Anspruch 7, dadurch gekennzeichnet, daß zwischen dem Massagegefäß (1) und der Glocke (13) ein Ring (15) vorgesehen ist, der zwei innere Drehlager (16) und zwei äußere Drehlager (17) aufweist, wobei die inneren Drehlager (16) mit dem Massagegefäß (1) und die äußeren Drehlager (17) mit der Glocke (13) verbunden sind.

9. Massagegerät nach Anspruch 6, 7 oder 8, dadurch gekennzeichnet, daß die Saugpumpe (2) mit der Glocke (13) fest verbunden ist.

## Claims

1. Massage device consisting of a massage container and a suction pump and provided with a handle, characterized by the fact that the massage container (1) can be rotated and pivoted by the handle (3).

2. Massage device according to claim No. 1, characterized by the fact that a rod (4) has been fixed at the massage container (1) which is pivoted in the handle (3) and which at its end near the massage device (1) is provided with a forked bracket (6); the two ends of this forked bracket (6) engage in pivots (7) provided at the massage container (1) so that the massage container (1) is pivotable in relation to the rotatable rod and that the interior of the massage container (1) is connected with the suction pump (2) via a hose (5).

3. Massage device according to claims No. 1 or 2, characterized by the fact that the rotational axis (A4) of the rod (4) and the swivelling axis (A1) of the massage container (1) are on the same level.

4. Massage device according to claims No. 1, 2 or 3, characterized by the fact that the rod (4) is connected to the handle (3) by means of a torsion spring (8) in order to ensure that the rod (4) is always returned into its home position.

5. Massage device according to claim No. 1, characterized by the fact that the upper part (9) of the massage container (1) if of a spherical form and that the handle (3) at its end pointing towards the massage container (1) is provided with a ring (10) respectively with a hood (13) featuring a cap-shaped inner surface (11) which surround or enclose the spherical part (9) of the massage container (1).

6. Massage device according to claim No. 1, characterized by the fact that the handle has been designed as a bell (13) surrounding the massage container (1) which is rotatably and pivotably connected with the massage container (1).

7. Massage device according to claim No. 6, characterized by the fact that the massage container (1) has been designed with a cardanic connection to the bell (13).

8. Massage device according to claim No. 7, characterized by the fact that between the massage container (1) and the bell (13) a ring (15) has been provided which is equipped with two internal pivot bearings (16) and two external pivot bearings (17), with the internal pivot bearings (16) being connected with the massage container (1) and the external pivot bearings (17) with the bell (13).

9. Massage device according to claims No. 6, 7 or 8, characterized by the fact that the connection between suction pump (2) and bell (13) is a permanent one.

## Revendications

1. Dispositif de massage, présentant un récipient de massage et une pompe aspirante et lequel est doté d'une poignée, caractérisé par le fait, que le récipient de massage (1) est relié à la poignée (3) de telle manière que le récipient puisse être tourné et orienté.

2. Dispositif de massage selon la spécification 1, caractérisé par le fait qu'au récipient de massage (1) est fixée une tige (4), laquelle est logée dans la poignée (3) de telle manière, qu'elle peut être tournée, et qu'elle dispose au bout faisant face au récipient de massage (1) d'une rallonge en forme de fourche (6) et que les deux bouts de la rallonge en forme de fourche (6) s'emboîtent dans le palier pivotant (7) prévu au récipient de massage (1), de telle manière que le récipient de massage (1) peut pivoter par rapport à la tige orientable (4) et que l'intérieur du récipient de massage (1) est relié à la pompe aspirante (2) par un tuyau flexible (5).

3. Dispositif de massage selon la spécification 1 ou 2, caractérisé par le fait, que le pivot (A4) de la tige (4) et le pivot (A1) du récipient de massage (1) se trouvent dans le même plan.

4. Dispositif de massage selon les spécifications 1, 2 ou 3, caractérisé par le fait, que la tige (4) est reliée par un ressort à torsion (8) à la poignée (3), de telle manière, que la tige (4) retourne toujours de nouveau dans sa position normale.

5. Dispositif de massage selon la spécification 1, caractérisé par le fait que la partie supérieure (9) du récipient de massage (1) a une forme sphérique et que la poignée (3) à son bout faisant face à son récipient de massage (1) est doté d'un anneau (10) ou avec une chape (13) avec paroi intérieure en forme de calotte sphérique (11) enveloppant la partie sphérique (9) du récipient de massage (1).

6. Dispositif de massage selon la spécification 1, caractérisé par le fait, que la poignée a été configurée comme une cloche (13) enveloppant le récipient de massage (1) et que celle-ci est joint au récipient de massage (1) de manière qu'elle puisse tourner et pivoter.

7. Dispositif de massage selon la spécification 6, caractérisé par le fait, que le récipient de massage (1) est relié à la Cardan à la cloche (13).

8. Dispositif de massage selon la spécification 7, caractérisé par le fait qu'entre le récipient de massage (1) et la cloche (13) est prévu un anneau (15), lequel présente deux coussinets de pivotement intérieurs (16) et deux coussinets de pivotement extérieurs (17) et que les coussinets de pivotement intérieurs (16) sont joints au récipient de massage (1) et les coussinets de pivotement extérieurs (17) à la cloche (13).

9. Dispositif de massage selon les spécifications 6,7 ou 8, caractérisé par le fait que la pompe aspirante (2) est reliée de manière inamovible à la cloche (13).
